# EUROPÄISCHE PATENTSCHRIFT

(11) **EP 0 908 197 B1**
(45) Veröffentlichungstag und Bekanntmachung des Hinweises auf die Patenterteilung: **17.03.2004**
(21) Anmeldenummer: 98810991.4
(22) Anmeldetag: 02.10.1998
(51) Int. Cl.: A63B 23/18

(54) **Aufblasbarer Gummiballon als logopädisches Hilfsmittel**
Inflatable balloon for use as speech therapy aid
Ballon gonflable utilisable comme dispositif de rééducation orthophonique

(30) Priorität: 09.10.1997 CH 236797
(43) Veröffentlichungstag der Anmeldung: 14.04.1999
(73) Patentinhaber: Codoni, Susanne, 4123 Allschwil (CH); Hörstel, Ulrike, 89350 Dürrlauingen/Mindelaltheim (DE)
(72) Erfinder: Hörstel, Ulrike, 89523 Heidenheim (DE); Codoni, Susanne, 4123 Allschwill (CH); Rehm, Barbara, 4053 Basel (CH)
(74) Vertreter: Zbinden, Paul A.

(56) Entgegenhaltungen:
- GB-A- 2 249 726
- GB-A- 2 253 790
- US-A- 3 333 844
- US-A- 5 213 553
- US-A- 5 496 203

## Beschreibung

Gegenstand der Erfindung ist ein aufblasbarer Gummiballon als logopädisches Hilfsmittel zur Therapie von Muskelgruppen. im orofacialen (Gesichts-) Bereich, des Atemapparates sowie des Halte- und Stützapparates des gesamten Körpers.

Der Gegenstand der Erfindung ist auch geeignet zur Prophylaxe von Hypotonien der obgenannten Muskelgruppen sowie diverser Erkrankungen im Hals-, Nasen-, Ohren-Bereich, des Atemapparates sowie des Halte- und Stützapparates.

Es ist bekannt, daß funktionelle oder organische Sprach-, Sprech- und/oder Stimmstörungen von Kindern und Erwachsenen, sowie Tonusdysregulationen bei Kindern und Erwachsenen betreffend die Muskulatur im orofacialen Bereich, im Atemapparat sowie im Halte- und Stützapparat des gesamten Körpers sowohl mit Hilfe von verhaltenstherapeutischen Massnahmen als auch mit apparativen Hilfsmitteln mindestens teilweise behoben, bez. der Status quo verbessert werden können. So offenbaren zum Beispiel GB-A 2 249 726 und GB-A 2 253 790 Vorrichtungen für Atemübungen mit je einem aufblasbaren Ballon.

Bei der Entwicklung von neuen apparativen Hilfsmitteln für die Logopädie wurde nun überraschend festgestellt, dass sich aufblasbare Gummiballone mit unterschiedlicher Materialstärke und verschiedenen Ventilmundstücken ausserordentlich gut als medizinisch-therapeutische Hilfsmittel zur Therapie der Muskelgruppen im orofacialen Bereich, des Atemapparates sowie des Halte- und Stützapparates im gesamten Körper eignen. Es wurde daher ein neuartiges Hilfsmittel bestehend aus mindestens einem Gummiballon und mehreren verschiedenartigen Ventilmundstücken entwickelt, mit welchen man zum Beispiel mindestens sechs verschiedene Schwierigkeitsgrade während des Aufblasens des Ballons erreichen kann.

Gegenstand der hier vorliegenden Erfindung ist daher ein medizinisch-therapeutisches Hilfsmittel mit den Merkmalen des Anspruchs 1.

Eine vorteilhafte Ausführungsform der Erfindung ist Gegenstand des Anspruches 2.

Das medizinisch-therapeutische Hilfsmittel besitzt mindestens einen aufblasbaren Gummiballon sowie mehrere, je ein Rückschlagventil aufweisende Mundstücke zum Aufblasen des Ballons. Mit einem solchen, nachfolgend auch als Set bezeichneten Hilfsmittel lassen sich die verschiedenen, vorstehend genannten Schwierigkeitsgrade trainieren.

Nachfolgend wird nun anhand der Zeichnung die Erfindung näher erläutert. In der Zeichnung zeigen:
die Figur 1, eine Ansicht eines als medizinisch-therapeutisches Hilfsmittel eingesetzten Gummiballons,
die Figuren 2 und 3 je ein erstes und zweites Mundstück,
die Figuren 4 und 5 je ein drittes und viertes Mundstück, und die Figur 6 ein fünftes Mundstück.

Die Figuren 1 - 6 zeigen die Teile eines erfindungsgemässen medizinisch-therapeutischen Hilfsmittels. Dieses besteht im hier vorliegenden Fall aus einem Gummiballon 1, sowie fünf verschiedenen Ventilmundstücken 2, 3, 4, 5, und 6.

Wie aus der Zeichnung ersichtlich ist, werden die im wesentlichen zylindrischen Mundstücke 2, 3, 4 und 5 aus drei verschiedenen Bauteilen, nämlich einem das Rückschlagventil aufweisenden Basisteil 7, einem Konusvorsatz 8 und einem Aufsatzröhrchen 9 gebildet. So stellt das nur aus dem Basisteil 7 gebildete Ventilmundstück 2 eine erste und das aus dem Basisteil 7 und dem auf diesem lösbar aufgesteckten Konusvorsatz 8 gebildete Ventilmundstück 3 eine zweite Schwierigkeitsstufe dar.

Das Basisteil 7 weist - wie insbesondere in der Figur 2 dargestellt ist - einen in den Ballonhals 1a einsetzbaren Atemluftauslass 7a und einen Atemlufteinlass 7b auf. Der Atemlufteinlass 7b wird bei dem Einsatz der Ventilmundstücke 2 und 3 vom Patienten vor den Zähnen angesetzt, mit den Lippen umschlossen und aufgeblasen, so wie das in der Figur 1 gezeichnet ist.

Die Ventilmundstücke 4 und 5 sind Weiterentwicklungen der Ventilmundstücke 2 und 3 und besitzen zur Erhöhung des Schwierigkeitsgrades noch zusätzlich ein den Atemlufteinlass 7b verlängerndes Anschlussröhrchen 9. Dieses ist dabei - wie der Konusvorsatz 8 - auf den Basisteil 7 lösbar aufgesteckt. Die Ventilmundstücke 4 und 5 stellen also je eine weitere Schwierigkeitsstufe dar.

Die in den Figuren 2 - 5 gezeichneten Ventilmundstücke bestehen vorzugsweise aus Kunststoff. Die einzelnen Bauteile der Ventilmundstücke können dabei verschiedenfarbig ausgebildet sein. Sie können aber auch durchsichtig sein und so bei der Benutzung durch den Patienten dem Therapeuten anzeigen, ob, und wenn ja, wieviel Speichel beim Aufblasen des Ballons abgegeben wird.

Für den Fall, dass die Ventilmundstücke 2 - 5 in Folge einer verstärkten Hypotonie der Lippen oder aufgrund einer verkürzten Oberlippe oder entsprechend der individuellen Empfindung von Schwierigkeitsgraden seitens des Patienten, bez. wegen organisch bedingter Lippendysfunktionen nicht einsetzbar sind, werden erfindungsgemäss Ventilmundstücke mit einem Entlüftungsstempel verwendet. Ein solches an sich bekanntes Ventilmundstück ist in der Figur 6 dargestellt. Auch dieses Ventilmundstück 6 besitzt einen in den Ballonhals einsetzbaren Atemluft-Auslass 6a sowie einen Atemluft-Einlass 6b und besteht vorzugsweise aus einem farbigen oder durchsichtigen Kunststoff.

Bei der Anwendung des in den Figuren 1 - 6 dargestellten Sets werden nacheinander die verschiedenen Schwierigkeitsstufen mit dem Ballon 1 durchtrainiert. Die individuelle Variable in der Empfindung der Schwierigkeit seitens des Patienten ist dabei zu beobachten. Anschliessend lassen sich die Ventilmundstücke 2 - 5 und gegebenenfalls auch das Ventilmundstück 6 mit einem zweiten, dickwandigeren Gummiballon, so zum Beispiel mit einem marmorierten Ballon verwenden, wobei auch dann wiederum die gleiche, dem individuellen Schwierigkeitsempfinden des Patienten entsprechende Reihenfolge der von der Art der verwendeten Ventilmundstücke abhängigen Schwierigkeitsstufen eingehalten wird.

Ein erfindungsgemässes Set kann daher nicht nur einen einzigen Gummiballon, sondern auch mehrere solche enthalten, welche sich in ihrer Wandstärke unterscheiden, und so die Anzahl der Schwierigkeitsstufen entsprechend erhöhen.

Abschliessend sei noch darauf hingewiesen, dass das anhand der Figuren 1 - 6 beschriebene Set nur eine Auswahl von verschiedenen Ausführungsformen der Erfindung darstellt.

So können zum Beispiel die erfindungsgemäss verwendbaren Ventilmundstücke von den gezeichneten Ventilmundstücken in Form und Grosse verschieden sein und es kann ein erfindungsgemässes Set natürlich nicht nur fünf, sondern auch eine kleinere oder grössere Anzahl Ventilmundstücken enthalten.

## Patentansprüche

1. Zur Therapie von Muskelgruppen im orofacialen (Gesichts-) Bereich, des Atemapparates sowie des Halte- und Stützapparates des gesamten Körpers, oder zur Prophylaxe von Hypotonien der obgenannten Muskelgruppen sowie diverser Erkrankungen im Hals-, Nasen-, Ohren-Bereich, des Atemapparates sowie des Halte- und Stützapparates, dienendes medizinisches Hilfsmittel, mit mindestens einem aufblasbaren Gummiballon (1) und mehreren "Ventilmundstücken" (2, 3, 4, 5, 6) zum Aufblasen des Gummiballons (1), wobei die genannten Mundstücke (2, 3, 4, 5, 6) je ein Rückschlagventil aufweisen und so ausgebildet sind, dass sich verschiedene Schwierigkeitsgrade beim Aufblasen des Gummiballons (1) trainieren lassen.

2. Medizinisch-therapeutisches Hilfsmittel nach Anspruch 1, **dadurch gekennzeichnet, dass** es vier verschiedene Ventilmundstücke (2, 3, 4, 5) besitzt, welche alle aus drei verschiedenen Bauteilen (7, 8, 9), nämlich einem das Rückschlagventil aufweisenden Basisteil (7), einem auf den Atemluft-Auslass (7a) des Basisteils (7) aufsteckbaren Konusvorsatz (8) und einem auf den Atemluft-Einlass (7b) aufsteckbaren Aufsatzröhrchen (9) gebildet werden.

## Claims

1. Medical aid serving for therapy of muscle groups in the orofacial (facial) region, of the respiratory system as well as of the postural and support apparatus of the entire body, or for prophylaxis of hypotonia of the above-mentioned muscle groups as well as diverse illnesses in the neck, nose and ear region, of the respiratory system as well as of the postural and support apparatus, with at least one inflatable rubber balloon (1) and several "valve mouthpieces" (2, 3, 4, 5, 6) for inflation of the rubber balloon (1), wherein the said mouthpieces (2, 3, 4, 5, 6) each have a non-return valve and are so constructed that different degrees of difficulty in inflation of the rubber balloon (1) can be practised.

2. Medical/therapeutic aid according to claim 1, **characterised in that** it has four different valve mouthpieces (2, 3, 4, 5) which are all formed from three different components (7, 8, 9), namely a basic part (7) having the non-return valve, a cone adapter (8) pluggable onto the respiratory air outlet (7a) of the basic part (7) and an attachment tubelet (9) pluggable onto the respiratory air inlet (7b).

## Revendications

1. Accessoire médical servant au traitement de groupes de muscles dans la zone orofaciale (visage), de l'appareil respiratoire ainsi que de la structure de maintien et de soutien du corps tout entier, ou à la prophylaxie d'hypotonies des groupes de muscles cités ci-dessus ainsi que de diverses affections dans la zone nez-gorge-oreilles, de l'appareil respiratoire ainsi que de la structure de maintien et de soutien, lequel accessoire est muni d'au moins un ballon gonflable en caoutchouc (1) et de plusieurs « embouts buccaux à clapets » (2, 3, 4, 5, 6) pour gonfler le ballon en caoutchouc (1), les embouts buccaux (2, 3, 4, 5, 6) cités présentant chacun un clapet anti-retour et étant formés de telle sorte que plusieurs degrés de difficulté peuvent être expérimentés lors du gonflage du ballon en caoutchouc (1).

2. Accessoire médical thérapeutique selon la revendication 1, **caractérisé en ce qu**'il possède quatre différents embouts buccaux à clapets (2, 3, 4, 5), lesquels sont formés par trois éléments différents (7, 8, 9), à savoir une pièce de base (7) présentant le clapet anti-retour, un adaptateur conique (8) emboîtable sur la sortie d'air inhalé (7a) de la pièce de base (7), et un petit tube de raccordement (9) emboîtable sur l'entrée d'air inhalé (7b).
